# EUROPÄISCHE PATENTSCHRIFT

(11) **EP 1 247 919 B1**
(45) Veröffentlichungstag und Bekanntmachung des Hinweises auf die Patenterteilung: **14.07.2004**
(21) Anmeldenummer: 02006847.4
(22) Anmeldetag: 26.03.2002
(51) Int. Cl.: E04D 1/18

(54) **Dach- bzw. Fassadeneindeckung**
Roof or facade covering
Couverture de toit ou de façade

(30) Priorität: 02.04.2001 DE 20105727 U
(43) Veröffentlichungstag der Anmeldung: 09.10.2002
(73) Patentinhaber: KM Europa Metal AG, 49074 Osnabrück (DE)
(72) Erfinder: Mock, Herbert, 49078 Osnabrück (DE); Lehmann, Burkhart, Dr., 49074 Osnabrück (DE); Runde, Michael, 48167 Münster (DE)

(56) Entgegenhaltungen:
- EP-A- 0 378 869
- DE-B- 1 035 342
- DE-C- 911 658
- DE-U- 29 612 067
- FR-A- 1 561 867
- US-A- 359 959
- MEULEN VAN DER C: "LOSANGES VAN ROESTVAST STAAL" BOUWWERELD, MISSET. DOETINCHEM, NL, Nr. 8, 21. April 1997 (1997-04-21), Seiten 42-43, XP000659165 ISSN: 0026-5942

## Beschreibung

Zum Stand der Technik zählt eine Dach- bzw. Fassadeneindeckung in Form einer rautenartig konfigurierten Schindel (Prospekt der Firma Rheinzink, Abb. 7). Diese Schindel weist an ihren vier Längsseiten schmale Randstreifen auf. Von diesen Randstreifen sind die im Einbauzustand der Schindel oberhalb einer horizontalen Mittelquerebene liegenden Randstreifen unter Bildung eines Falzes um nahezu 180° nach vorne, das heißt zur Umgebung hin und die beiden anderen unterhalb der Mittelquerebene liegenden Randstreifen ebenfalls unter Bildung eines Falzes um etwa 180° in die entgegengesetzte Richtung nach hinten, das heißt zu einer Auflagefläche an einem Dach oder an einer Fassade hin umgebördelt. Die Stirnseiten der Randstreifen verlaufen nahezu parallel zu der Mittelquerebene bzw. zu der vertikalen Mittellängsebene, wobei der Abstand der der Mittellängsebene benachbarten Stirnseiten größer ist als der Abstand der der Mittelquerebene benachbarten Stirnseiten. Der obere Umfangsbereich der Schindel zwischen den vorderen Randstreifen läuft spitz zu, während der untere Umfangsbereich zwischen den rückseitigen Randstreifen sich weitgehend parallel zur Mittelquerebene erstreckt, wobei hier ein dreieckförmiger Abschnitt zusätzlich zu den rückseitigen Randstreifen ebenfalls zur Auflagefläche hin umgebogen ist. EP 0 378 869 - A1 offenbart eine Schindel wie im Oberbegriff des Anspruchs 1 definiert.

Eine solche Schindel kann mit mehreren weiteren Schindeln schuppenartig zusammengefügt werden. Bei ihrer Montage greifen jeweils die rückseitigen Randstreifen der Schindeln in die Falze der vorderen Randstreifen der zuvor verlegten Schindeln. Die einzelnen Schindeln werden jeweils für sich an der Auflagefläche am Dach oder an der Fassade fixiert.

Der Erfindung liegt - ausgehend vom Stand der Technik - die Aufgabe zugrunde, eine Dach- bzw. Fassadeneindeckung in Form einer rautenartig konfigurierten Schindel zu schaffen, welche bei einfacher Herstellung unter optimaler Ausnutzung des Ausgangsmaterials schneller zu montieren ist und einen optisch ansprechenden Eindruck vermittelt.

Die Lösung dieser Aufgabe besteht nach der Erfindung in den Merkmalen des Patentanspruchs 1.

Ein wesentliches Merkmal der Erfindung besteht hiernach darin, daß der die Mittellängsebene überbrückende untere Umfangsbereich der Schindel zwischen den einander benachbarten Stirnseiten der zur Auflagefläche hin umgebördelten rückseitigen Randstreifen konvex gerundet, insbesondere kreisrund gestaltet, ist. Aufgrund dieses Sachverhalts kann sowohl bei einem Dach als auch bei einer Fassade mit Hilfe erfindungsgemäßer Schindeln ein ganz spezieller Schuppeneffekt erreicht werden, wie er von einer Schlangenhaut her bekannt ist.

Außerdem erlaubt die Erfindung die Schaffung einer großformatigen Schindel und damit ein schnelles Eindecken einer Dach- oder Fassadenfläche.

Des weiteren ist nach Patentanspruch 1 der gerundete untere Umfangsbereich der Schindel um etwa 90° zur Auflagefläche hin umgebördelt. Der Bördelrand liegt somit nach der Montage der Schindel exakt zwischen zwei unteren Längsseiten benachbarter voraufgehend montierter Schindeln und bildet dadurch einen Abschluß nach unten. Die Höhe des Bördelrands des Umfangsbereichs entspricht dabei etwa der doppelten Höhe, die durch die Umbördelung eines Randstreifens erzeugt worden ist.

Die Ausbildung der unteren Stirnseiten der unterhalb der Mittelquerebene liegenden rückseitigen Randstreifen entsprechend den Merkmalen des Patentanspruchs 1 sorgt im montierten Zustand einer Schindel dafür, daß bei einer insbesondere schräg verlaufenden Fassade oder bei einem geneigt verlaufenden Dach zwischen jeder verlegten Reihe Schindeln weitgehend geschlossene schmale Übergangsbereiche vorhanden sind.

Schließlichsenen die Merkmale des Patentanspruchs 1 zwecks Erzielung eines optisch ansprechenden Eindrucks vor, daß die Länge einer Schindel in der Mittellängsebene gemessen größer als ihre in der Mittelquerebene bemessene Breite ist.

Die Merkmale des Patentanspruchs 2 tragen mit dazu bei, daß aus einer vorgegebenen Platine eine maximale Anzahl an Schindeln bei nur geringen Schnittverlust hergestellt werden kann.

Eine großformatige Schindel, welche unter optimaler Ausnutzung aus einer Platine hergestellt werden kann, ist in den Merkmalen des Patentanspruchs 3 gekennzeichnet.

Entsprechend den Merkmalen des Patentanspruchs 4 kann eine Schindel aus Kupfer oder einer Kupferlegierung bestehen. Sie kann gegebenenfalls auch verzinnt sein. Denkbar ist aber auch, daß die Schindel mit einer vorpatinierten Oberfläche versehen ist, um beispielsweise in einem Reparaturfall die neue Schindel an die bereits verlegten Schindeln optisch anzupassen.

Die Erfindung ist nachfolgend anhand eines in den Zeichnungen veranschaulichten Ausführungsbeispiels näher erläutert. Es zeigen:
- Figur 1: eine Draufsicht auf eine Auflagefläche einer Fassade mit rautenförmigen Schindeln;
- Figur 2: in der Draufsicht eine Platine zur Fertigung von Schindeln;
- Figur 3: in der Draufsicht eine aus der Platine gemäß Figur 2 abgeteilte Schindel in einer Fertigungsstufe und
- Figur 4: in der Frontalansicht eine fertige Schindel.

In der Figur 1 ist mit 1 eine Auflagefläche als Bestandteil einer nicht näher dargestellten Fassade eines Gebäudes bezeichnet. Die Fassade wird mit rautenförmigen Schindeln 2 aus Kupferblech eingedeckt. Die Schindeln 2 werden mit Hilfe von Klammern 3 an die Auflagefläche 1 genagelt.

Jede Schindel 2 wird aus einer rechteckigen Platine 4 abgeteilt (Figur 2), wobei zu erkennen ist, daß bei einer Länge L der Platine 4 von 3000 mm und einer Breite B von 500 mm fünf Schindeln 2 bei einem nur geringen Kantenverlust aus der Platine 4 gefertigt werden können.

Eine aus der Platine 4 gemäß Figur 2 abgeteilte Schindel 2 hat zunächst die aus der Figur 3 erkennbare, teilweise in strichpunktierter Linienführung, teilweise in durchgezogener Linienführung veranschaulichte exakte geometrische Rautenkontur. Von dieser Kontur werden anschließend die Bereiche 5, 6, 7, 8 abgeteilt.

Bei gemeinsamer Betrachtung der Figuren 3 und 4 ist zu erkennen, daß die fertige Schindel 2 (Figur 4) an ihren vier Längsseiten 9, 10, 11, 12 schmale Randstreifen 13, 14, 15, 16 aufweist, von denen die oberhalb einer Mittelquerebene MQE liegenden Randstreifen 13, 14 aus der Fläche gemäß Figur 3 um nahezu 180° nach vorne zur Umgebung hin (Figur 4) und die beiden anderen unterhalb der Mittelquerebene MQE liegenden Randstreifen 15, 16 aus der Fläche gemäß Figur 3 um etwa 180° in die aus der Figur 4 erkennbare entgegengesetzte Richtung nach hinten zur Auflagefläche 1 an der Fassade hin umgebördelt sind.

Die Figuren 3 und 4 lassen ferner erkennen, daß die Länge L1 der Schindel 2 in der senkrecht zur Mittelquerebene MQE verlaufenden Mittellängsebene MLE gemessen länger als die in der Mittelquerebene MQE bemessene Breite B1 ist. Die Länge L1 der Schindel 2 in der Mittellängsebene MLE gemessen beträgt 850 mm und die Breite B1 in der Mittelquerebene MQE gemessen 536 mm. Hierbei beträgt der Winkel α zwischen der Mittellängsebene MLE und den benachbarten Längsseiten 9, 10 bzw. 11, 12 etwa 32° und der Winkel β zwischen der Mittelquerebene MQE und den benachbarten Längsseiten 9, 11 bzw. 10, 12 etwa 58°.

Durch die Abteilung der Bereiche 5, 6, 7, 8 gemäß Figur 3 verlaufen die oberen Stirnseiten 17 der oberhalb der Mittelquerebene MQE liegenden vorderen Randstreifen 13, 14 der fertigen Schindel 2 in einem spitzen Winkel zur benachbarten Mittellängsebene MLE (Figur 4). Auch die zur Mittelquerebene MQE benachbart angeordneten unteren Stirnseiten 18 der vorderen Randstreifen 13, 14 sowie die oberen Stirnseiten 19 der rückseitigen Randstreifen 15, 16 erstrecken sich im spitzen Winkel zur Mittelquerebene MQE. Dabei ist der Figur 4 deutlich zu entnehmen, daß die vorstehend erwähnten Stirnseiten 17, 18, 19 der Randstreifen 13, 14, 15, 16 von ihren freien Längskanten 20 aus einerseits in die Mittellängsebene MLE und andererseits in die Mittelquerebene MQE münden.

Der die Mittellängsebene MLE überbrückende untere Umfangsbereich 21 der Schindel 2 zwischen den einander benachbarten Stirnseiten 22 der zur Auflagefläche 1 hin umgebördelten hinteren Randstreifen 15, 16 ist konvex gerundet. Außerdem ist dieser gerundete Umfangsbereich 21 der Schindel 2 um etwa 90° zur Auflagefläche 1 hin umgebördelt. Der Bördelrand 23 ist aus den Figuren 3 und 4 erkennbar.

Die unteren Stirnseiten der unterhalb der Mittelquerebene MQE liegenden rückseitigen Randstreifen 15, 16 sind rechtwinklig zu ihren freien Längskanten 20 etwa an den Übergängen von dem gerundeten unteren Umfangsbereich 21 der Schindel 2 auf die unteren Längsseiten 11, 12 der Schindel 2 vorgesehen.

Bei der Montage der Schindeln 2 wird reihenweise von unten nach oben gearbeitet, wobei jeweils die rückseitigen Randstreifen 15, 16 jeder neu verlegten Schindel 2 in die durch die vorderen Randstreifen 13, 14 gebildeten Falze 24 der voraufgehend verlegten Schindelreihe und die vorderen Randstreifen 13, 14 in die durch die rückseitigen Randstreifen 15, 16 gebildeten Falze 25 greifen.

### Bezugszeichenaufstellung

- 1 -: Auflagefläche
- 2 -: Schindeln
- 3 -: Klammern f. 2
- 4 -: Platine
- 5 -: Bereich v. 4
- 6 -: Bereich v. 4
- 7 -: Bereich v. 4
- 8 -: Bereich v. 4
- 9 -: Längsseite v. 2
- 10 -: Längsseite v. 2
- 11 -: Längsseite v. 2
- 12 -: Längsseite v. 2
- 13 -: Randstreifen v. 2
- 14 -: Randstreifen v. 2
- 15 -: Randstreifen v. 2
- 16 -: Randstreifen v. 2
- 17 -: Stirnseiten v. 13, 14
- 18 -: Stirnseiten v. 13, 14
- 19 -: Stirnseiten v. 15, 1 6
- 20 -: freie Längskanten v. 13-16
- 21 -: unterer Umfangsbereich v. 2
- 22 -: Stirnseiten v. 15, 16
- 23 -: Bördelrand
- 24 -: Falze v. 13, 14
- 25 -: Falze v. 15, 16
- α -: Winkel zw. MLE u. 9, 10 bzw. 11, 12
- β -: Winkel zw. MQE u. 9, 11 bzw. 10, 12
- B -: Breite v. 4
- B1 -: Breite v. 2
- L -: Länge v. 4
- L1 -: Länge v. 2
- MLE -: Mittellängsebene v. 2
- MQE -: Mittelquerebene v. 2

## Patentansprüche

1. Dach- bzw. Fassadeneindeckung in Form einer rautenartig konfigurierten Schindel (2), welche an ihren vier Längsseiten (9-12) Randstreifen (13-16) aufweist, von denen die im Einbauzustand oberhalb einer Mittelquerebene (MQE) liegenden Randstreifen (13, 14) unter Bildung eines Falzes (24) um nahezu 180° nach vorne zur Umgebung hin und die beiden anderen, unterhalb der Mittelquerebene (MQE) liegenden Randstreifen (15, 16) ebenfalls unter Bildung eines Falzes (25) um etwa 180° in die entgegengesetzte Richtung nach hinten zu einer Auflagefläche (1) an einem Dach oder an einer Fassade hin umgebördelt sind, wobei die Länge (L1) der Schnidel (2) in der Mittellängsebene (MLE) gemessen länger als die in der Mittelquerebene (MQE) bemessene Breite (B1) ist, dadurch gekenzeichnet, daß der die Mittellängsebene (MLE) überbrückende untere Umfangsbereich (21) der Schindel (2) zwischen den einander benachbarten Stirnseiten (22) der nach hinten zur Auflagefläche (1) hin umgebördelten Randstreifen (15, 16) konvex gerundet ist, bei welcher am gerundeten unteren Umfangsbereich (21) der Schindel (2) ein um etwa 90° zur Auflagefläche (1) hin umgebogener Bördelrand (23) vorgesehen ist, und bei welcher die unteren Stirnseiten (22) der unterhalb der Mittelquerebene (MQE) liegenden rückseitigen Randstreifen (15, 16) rechtwinklig zu ihren freien Längskanten (20) etwa an den Übergängen von dem gerundeten unteren Umfangsbereich (21) der Schindel (2) auf die unteren Längsseiten (11, 12) der Schindel (2) vorgesehen sind,

2. Dach- bzw. Fassadeneindeckung nach Patentanspruch 1, bei welcher die im spitzen Winkel zur benachbarten Mittellängsebene (MLE) verlaufenden oberen Stirnseiten (17) der oberhalb der Mittelquerebene (MQE) liegenden vorderen Randstreifen (13, 14) sowie die im spitzen Winkel zur benachbarten Mittelquerebene (MQE) angeordneten unteren Stirnseiten (18) der vorderen Randstreifen (13, 14) und die oberen Stirnseiten (19) der rückseitigen Randstreifen (15, 16) von ihren freien Längskanten (20) aus einerseits in die Mittellängsebene (MLE) und andererseits in die Mittelquerebene (MQE) münden.

3. Dach- bzw. Fassadeneindeckung nach Patentanspruch 1 oder 2, bei welcher der Winkel (α) zwischen der Mittellängsebene (MLE) der Schindel (2) und den benachbarten Längsseiten (9, 10 bzw. 11, 12) etwa 32° und der Winkel (β) zwischen der Mittelquerebene (MQE) und den benachbarten Längsseiten (9, 11 bzw. 10, 12) etwa 58° beträgt, wobei die Länge (L1) der Schindel (2) in der Mittellängsebene (MLE) gemessen 850 mm und die Breite (B1) in der Mittelquerebene (MQE) gemessen 536 mm beträgt.

4. Dach- bzw. Fassadeneindeckung nach einem der Patentansprüche 1 bis 3, bei welcher die Schindel (2) aus Kupfer oder einer Kupferlegierung besteht, gegebenenfalls verzinnt bzw. mit einer vorpatinierten Oberfläche versehen ist.

## Claims

1. Roof or façade covering in the form of a shingle (2) configured in a rhombic manner, which, on its four longitudinal sides (9 to 12) has edge strips (13 to 16), of which the edge strips (13, 14) located above a central transverse plane (MQE) in the installed state are beaded by virtually 180° to the front towards the surroundings, forming a fold (24), and the two other edge strips (15, 16) located below the central transverse plane (MQE) are beaded, also forming a fold (25), by about 180° in the opposite direction to the rear towards a support face (1) on a roof or on a facade, wherein the length (L1) of the shingle (2), measured in the central longitudinal plane (MLE), is longer than the width (B1), measured in the central transverse plane (MQE), **characterised in that** the lower peripheral region (21) of the shingle (2) bridging the central longitudinal plane (MLE) between the mutually adjacent end faces (22) of the edge strips (15, 16) beaded to the rear towards the support face (1), is convexly rounded, wherein a beaded edge (23) bent by about 90° towards the support face (1) is provided on the rounded lower peripheral region (21) of the shingle (2), and wherein the lower end faces (22) of the rear edge strips (15, 16) located below the central transverse plane (MQE) are provided at right angles to their free longitudinal rims (20) approximately at the transitions from the rounded lower peripheral region (21) of the shingle (2) to the lower longitudinal sides (11, 12) of the shingle (2).

2. Roof or façade covering according to claim 1, wherein the upper end faces (17) extending at an acute angle to the adjacent central longitudinal plane (MLE), of the leading edge strips (13, 14) located above the central transverse plane (MQE) and the lower end faces (18) of the leading edge strips (13, 14) arranged at an acute angle to the adjacent central transverse plane (MQE) and the upper end faces (19) of the rear edge strips (15, 16) open, from their free longitudinal rims (20), on the one hand into the central longitudinal plane (MLE) and, on the other hand, into the central transverse plane (MQE).

3. Roof or facade covering according to claim 1 or 2, wherein the angle (α) between the central longitudinal plane (MLE) of the shingle (2) and the adjacent longitudinal sides (9, 10 and 11, 12) is about 32° and the angle (β) between the central transverse plane (MQE) and the adjacent longitudinal sides (9, 11 and 10, 12) is about 58°, wherein the length (L1) of the shingle (2) measured in the central longitudinal plane (MLE) is 850 mm and the width (B1) measured in the central transverse plane (MQE) is 536 mm.

4. Roof or façade covering according to any one of claims 1 to 3, in which the shingle (2) consists of copper or a copper alloy, optionally tin-plated or provided with a pre-patinated surface.

## Revendications

1. Revêtement de toit ou de façade sous la forme d'un bardeau (2) en forme de losange, qui présente le long de ses quatre côtés longitudinaux (9-11) des bandes marginales (13-16), dont les bandes marginales (13, 14) qui se trouvent au-dessus d'un plan transversal médian (MQE) dans l'état posé sont repliées vers l'avant d'environ 180 ° avec formation d'un pli (24) et les deux autres bandes marginales (15, 16), qui se trouvent au-dessous du plan transversal médian (MQE), sont repliées d'environ 180 ° dans le sens opposé, vers l'arrière, en direction d'une surface de pose (1) sur un toit ou une façade, elles aussi avec formation d'un pli (25), la longueur (L1) du bardeau (2), mesurée dans le plan longitudinal médian (MLE) étant plus grande que la largeur (B1) mesurée dans le plan transversal médian (MQE),
**caractérisé en ce que**
la région périphérique inférieure (21) du bardeau (2) qui forme pont sur le plan longitudinal médian (MLE) est arrondie avec une forme convexe entre les côtés terminaux (22) mutuellement adjacents entre eux des bandes marginales (15, 16) repliées vers l'arrière en direction de la surface de pose (1), tandis qu'il est prévu, dans la région périphérique inférieure arrondie (21) du bardeau (2), un bord rabattu (23), rabattu d'environ 90 ° en direction de la surface de pose (1) et que les côtés terminaux inférieurs (22) des bandes marginales (15, 16) du côté arrière, situées au-dessous du plan transversal médian (MQE) sont prévus perpendiculairement à leurs bords longitudinaux libres (20) à peu près aux transitions entre la région périphérique inférieure arrondie (21) du bardeau (2) et les côtés longitudinaux inférieurs (11, 12) du bardeau (2).

2. Revêtement de toit ou de façade selon la revendication 1,
dans lequel
les côtés terminaux (17) des bandes marginales avant (13, 14) qui se trouvent au-dessus du plan transversal médian (MQE), qui s'étendent en formant un angle aigu avec le plan longitudinal médian adjacent (MLE), ainsi que les côtés terminaux inférieurs (18) des bandes marginales avant (13, 14) qui sont disposés en formant un angle aigu avec le plan transversal médian adjacent (MQE) et les côtés terminaux supérieurs (19) des bandes marginales (15, 16) du côté arrière débouchent, en partant de leurs bords longitudinaux libres (20), d'une part dans le plan longitudinal médian (MLE) et, d'autre part, dans le plan transversal médian (MQE).

3. Revêtement de toit ou de façade selon la revendication 1 ou 2,
dans lequel
l'angle (α) entre le plan longitudinal médian (MLE) du bardeau (2) et les côtés longitudinaux adjacents (9, 10, respectivement 11, 12) est d'environ 32 ° et l'angle (β) entre le plan transversal médian (MQE) et les côtés longitudinaux adjacents (9, 11, respectivement 10, 12) est d'environ 58 °, la longueur (L1) du bardeau (2) mesurée dans le plan longitudinal médian (MLE) étant de 850 mm et la largeur (B1) mesurée dans le plan transversal médian (MQE) étant de 536 mm.

4. Revêtement de toit ou de façade selon une des revendications 1 à 3,
dans lequel
le bardeau (2) est composé de cuivre ou d'un alliage de cuivre éventuellement étamé ou muni d'une surface préalablement patinée.
